# EUROPÄISCHE PATENTSCHRIFT

(11) **EP 0 042 449 B1**
(45) Veröffentlichungstag und Bekanntmachung des Hinweises auf die Patenterteilung: **25.09.1985**
(21) Anmeldenummer: 80103411.7
(22) Anmeldetag: 19.06.1980
(51) Int. Cl.: A63C 5/02

(54) **Zusammenklappbarer Ski**
Collapsible ski
Ski pliant

(43) Veröffentlichungstag der Anmeldung: 30.12.1981
(73) Patentinhaber: Esper, Herbert, Dipl.-Ing. (FH), D-8403 Bad Abbach (DE)
(72) Erfinder: Esper, Herbert, Dipl.-Ing. (FH), D-8403 Bad Abbach (DE)
(74) Vertreter: Wasmeier, Alfons, Dipl.-Ing.

## Beschreibung

Die Erfindung bezieht sich auf einen zusammenklappbaren Ski bestehend aus einem die Skispitze aufweisenden Skivorderteil sowie aus einem Skihinterteil, wobei die beiden Skiteile über ein von einer Verbindung sowie von Gelenkstiften gebildetes Doppelgelenk gelenkig miteinander verbunden sind und wobei die Gelenkstifte der Skiunterseite näherliegen als der Skioberseite, sowie aus wenigstens einem Schnellspannverschluss an der Skioberseite zum Verriegeln der Skiteile aneinander, die sich bei aufgeklapptem Ski jeweils an einem Ende mit einer Stützfläche abstützen.

Zusammenklappbare Skier, bei denen der Skivorderteil und der Skihinterteil über ein von einer Verbindung sowie von Gelenkstiften gebildetes Doppelgelenk derart gelenkig miteinander verbunden sind, dass sich die beiden Skiteile bei aufgeklapptem, d. h. bei fahrbereitem Ski über Stützflächen gegenseitig abstützen, sind in zahlreichen Ausführungen und auch mit unterschiedlichster Ausführung des Schnellspannverschlusses bekannt, der bei aufgeklapptem Ski die Skiteile aneinander verriegelt (CH-A-167 068; FR-A-898 906).

Skier weisen in der Regel grosse Längen bis ca. 2,20 m auf. Aus diesem Grunde besitzen zusammenklappbare Skier gegenüber nicht zusammenklappbaren Skiern, die ihrer sperrigen Länge wegen insbesondere nur schwer transportierbar sind und bei einem Transport auf Autodachständern nicht nur den Luft- bzw. Fahrwiderstand vergrössern, sondern auch eine erhebliche Gefahrenquelle darstellen, den Vorteil, dass sie im zusammengeklappten Zustand, also bei einer Transportlänge, die nur etwa die Hälfte der Ski-Gesamtlänge entspricht, im Kofferraum oder auf dem Rücksitz eines Personenkraftwagens, im Gepäcknetz im Zug oder in Seilbahnen bequem transportiert werden können. Insbesondere beim Transport von zusammenklappbaren Skiern im Kofferraum eines Personenkraftwagens sind diese auch gegen Diebstahl besser geschützt als bei einem Transport auf einem Dachständer eines Personenkraftwagens. Bei Bergwanderungen lassen sich zusammenklappbare Skier bequem im Rucksack mitnehmen und behindern den Bergwanderer kaum. Er hat vielmehr beide Hände frei, wodurch sich eine wesentliche Erhöhung der Sicherheit ergibt.

Bricht bei einem zusammenklappbaren Ski die Skispitze oder wird ein anderes Teil defekt, so lässt sich dieses in der Regel leicht austauschen. Es wird also kein neuer Ski benötigt.

Besondere Probleme ergeben sich allerdings bei zusammenklappbaren Skiern dadurch, dass einerseits die Gelenkverbindung zwischen dem Skivorderteil und dem Skihinterteil so ausgebildet sein muss, dass ein unbehindertes Schwenken der beiden Teile aus dem zusammengeklappten Zustand des Skis in den aufgeklappten Zustand des Skis möglich ist, und dass ausserdem bei aufgeklapptem (fahrbereitem Ski) und durch den Schnellspannverschluss miteinander verbundenen Skiteilen eine absolut starre Verbindung zwischen diesen Skiteilen erreicht ist, und zwar insbesondere dahingehend, dass die beispielsweise beim Durchfahren von Mulden auf die Skiteile ausgeübten Biegemomente an der Verbindungsstelle der beiden Skiteile sicher und zuverlässig übertragen werden können. Nur wenn dies gewährleistet ist, können von einem zusammenklappbaren Ski die gleichen Fahreigenschaften erwartet werden, die nichtzusammenklappbare Skier besitzen. In diesem Zusammenhang ist auch wesentlich, dass bei aufgeklapptem, also fahrbereitem Ski an der Skiunterseite zwischen den beiden Skiteilen kein allzu grosser Spalt verbleibt oder sich beispielsweise beim Durchfahren von Mulden öffnet, der bremsend wirken und damit die Fahreigenschaften verschlechtern könnte.

Bei allen bekannten zusammenklappbaren Skiern besteht die Verbindung, die zusammen mit den Gelenkstiften das Doppelgelenk zwischen dem Skivorderteil und dem Skihinterteil bildet, aus zwei flachen Hebeln, von denen jeder jeweils an einer Skilängsseite am Skivorderteil und am Skihinterteil angelenkt ist, wobei bei einer Ausführung der bekannten zusammenklappbaren Skier (CH-A-171 068) die Stützen, mit denen sich bei aufgeklapptem Ski die beiden Skiteile gegeneinander abstützen, von Flächen an Winkelstücken des Schnellspannverschlusses gebildet sind, die (Flächen) senkrecht zur Skilängsachse liegen und über die Oberseite des Skivorderteils sowie des Skihinterteils vorstehen. Diese Ausführung hat zumindest den Nachteil, dass durch die die Stützflächen bildenden und über die Oberseite der Skiteile vorstehenden Winkelstücke eine zusätzliche Gefahrenquelle hinsichtlich Verletzungen bei Stürzen besteht.

Bei anderen bekannten Ausführungen zusammenklappbaren Skier (CH-A-167538 und FR-A-889 906) dienen als Stützflächen der beiden Skiteile deren einander zugewendeten Stirnseiten, wobei diese Flächen jedoch in komplementärer Weise derart schräg zur Längsachse des Skis liegen, dass sich (bei aufgeklapptem Ski) zwischen den beiden Skiteilen eine einzige, schräg zur Skilängsachse liegende Trennebene ergibt. Hier sind dann zwar über die Oberseite der Skiteile vorstehende Elemente zum Abstützen der Skiteile gegeneinander vermieden. Vor allem Kräfte, die in Richtung senkrecht auf die Oberseite bzw. Unterseite der Skiteile einwirken, können jedoch über die Stützflächen nicht sicher und zuverlässig übertragen werden. Ausserdem besteht hier noch der zusätzliche Nachteil, dass die Gelenkstifte jeweils in der Mitte der Skihöhe bzw. Skidicke angebracht sind, was ebenfalls verhindert, dass beispielsweise beim Durchfahren von Mulden auf die Skiteile ausgeübte Biegemomente an den Stützflächen sicher und zuverlässig übertragen werden können.

Der Erfindung liegt die Aufgabe zugrunde, einen zusammenklappbaren Ski aufzuzeigen, der diese Nachteile bekannter Skier vermeidet und bei dem die beispielsweise beim Durchfahren von Mulden auf die beiden Skiteile ausgeübten Kräfte oder Biegemomente an der Verbindungsstelle der Skiteile und dabei insbesondere an den Stützflächen weit besser übertragen werden, als dies bei bekannten zusammenklappbaren Skiern der Fall ist.

Zur Lösung dieser Aufgabe ist ein zusammenklappbarer Ski der eingangs geschilderten Art erfindungsgemäss so ausgebildet, dass die das Doppelgelenk bildende Verbindung als eigenständiges Einsatzteil ausgeführt ist, welches Gegenflächen bildet, gegen die die Skiteile bei aufgeklapptem Ski mit ihren Stützflächen anliegen.

Durch die erfindungsgemässe Ausbildung ergibt sich eine besonders starre und zuverlässige Verbindung zwischen den Skiteilen bei aufgeklapptem bzw. fahrbereitem Ski, wobei der die beiden Skiteile zusammenhaltende Schnellspann- .verschluss von Kräften weitestgehend entlastet ist und nahezu ausschliesslich lediglich der Sicherung der Skiteile aneinander dient.

Weiterbildungen der Erfindung sind Gegenstand der Unteransprüche.

Die Erfindung wird im folgenden anhand der Figur, die eine nicht massstabgetreue Seitenansicht eines erfindungsgemässen Skis mit Doppelgelenk und Einsatzteil zeigt, näher erläutert.

In der Figur ist ein Ski im aufgeklappten, d.h. fahrbereiten Zustand dargestellt. Er besteht grundsätzlich aus einem die Skispitze aufweisenden Skivorderteil 1 und einem Skihinterteil 2, die über ein Doppelgelenk miteinander verbunden sind. Dieses Doppelgelenk besteht aus einem Einsatzteil 7 mit Laschen 3 und Gelenkstiften 5. Weiterhin ist wenigstens ein Schnellspannverschluss 4 vorgesehen.

Das Doppelgelenk verbindet über die Stützflächen 6 den Skivorderteil 1 und den Skihinterteil und gibt dadurch die notwendige Stabilität, und zwar in Verbindung mit dem Schnellspannverschluss 4.

Die Stützflächen 6 können senkrecht verlaufend, nach vorne oder nach hinten geneigt ausgeführt sein.

## Patentansprüche

1. Zusammenklappbarer Ski bestehend aus einem die Skispitze aufweisenden Skivorderteil (1) sowie aus einem Skihinterteil (2), wobei die beiden Skiteile über ein von einer Verbindung sowie von Gelenkstiften (5) gebildetes Doppelgelenk gelenkig miteinander verbunden sind und wobei die Gelenkstifte (5) der Skiunterseite näherliegen als der Skioberseite, sowie aus wenigstens einem Schnellspannverschluss (4) an der Skioberseite zum Verriegeln der Skiteile (1, 2) aneinander, die sich bei aufgeklapptem Ski jeweils an einem Ende mit einer Stütze (6) abstützen, dadurch gekennzeichnet, dass die das Doppelgelenk bildende Verbindung als eigenständiges Einsatzteil (7) ausgeführt ist, welches Gegenflächen bildet, gegen die die Skiteile (1, 2) bei aufgeklapptem Ski mit ihren Stützflächen (6) anliegen.

2. Ski nach Anspruch 1, dadurch gekennzeichnet, dass die Gegenflächen des Einsatzteiles (7) und die entsprechenden Stützflächen (6) der Skiteile (1, 2) schräggeneigt sind.

3. Ski nach Anspruch 2, dadurch gekennzeichnet, dass das Einsatzteil (7) einen dreieckförmigen Querschnitt aufweist, und dass zwei Querschnittsseiten des Einsatzteiles (7) die Gegenflächen bilden.

## Claims

1. A folding Ski consisting of a front part (1) comprising the tip of the ski and a rear part (2), the two parts of the ski being connected to one another in an articulated manner by way of a double joint formed by a connexion and by link pins (5), and the link pins (5) being closer to the underside of the ski than to the upper side of the ski, and consisting of at least one quick-action closure (4) on the upper side of the ski for locking the parts (1, 2) of the ski which, when the ski is opened out, are supported at one end in each case with a support surface (6), characterized in that the connexion which forms the double joint is constructed as an independent inserted part (7) which forms matching surfaces against which the parts (1, 2) of the ski bear with their support surfaces (6) when the ski is opened out.

2. A ski according to claim 1, characterized in that the matching surfaces of the inserted part (7) and the corresponding support surfaces (6) of the . parts (1, 2) of the ski are inclined.

3. A ski according to claim 2, characterized in that the inserted part (7) has a triangular cross- section, and two cross-sectional sides of the inserted part (7) form the matching surfaces.

## Revendications

1. Ski pliant, comportant une partie avant (1) où se trouve la pointe du ski, et une partie arrière (2) reliée à la partie avant par une articulation double, formée par une pièce de liaison associée à deux axes d'articulation (5), qui sont plus proches de la face inférieure du ski que de la face supérieure de celui-ci; le ski pliant comportant en outre au moins un système de serrage à manoeuvre rapide (4) disposé du côté de la face supérieure du ski, pour verrouiller ensemble les deux parties (1, 2) du ski en position dépliée; ces deux parties (1, 2) ayant alors leurs extrémités associées en appui l'une sur l'autre, à l'endroit d'une surface d'appui (6) prévue à cet effet sur chacune des deux parties (1, 2) du ski; caractérisé en ce que la pièce de liaison qui assure l'articulation double entre les deux parties (1, 2) du ski est constituée par une pièce travaillante autonome (7), pourvue de faces d'appui sur lesquelles s'appliquent les faces d'appui correspondantes (6) des deux parties (1, 2) du ski, en position dépliée.

2. Ski selon la revendication 1, caractérisé en ce que les surfaces d'appui de la pièce de liaison travaillante (7) sont inclinées obliquement, ainsi que les surfaces d'appui correspondantes (6) des deux parties (1, 2) du ski.

3. Ski selon la revendication 2, caractérisé en ce que la pièce de liaison travaillante (7) présente en section transversale un profil triangulaire, et en ce que les surfaces d'appui de la pièce de liaison travaillante (7) sont réalisées sur deux des côtés du profil de cette pièce dans la section considérée.
